# EUROPÄISCHE PATENTSCHRIFT

(11) **EP 0 642 696 B1**
(45) Veröffentlichungstag und Bekanntmachung des Hinweises auf die Patenterteilung: **24.01.1996**
(21) Anmeldenummer: 93909793.7
(22) Anmeldetag: 25.05.1993
(51) Int. Cl.: H01H 35/14

(54) **EINEN VERKEHRSUNFALL ERKENNENDER SENSOR FÜR EIN INSASSENSCHUTZSYSTEM EINES FAHRZEUGES**
TRAFFIC ACCIDENT DETECTING SENSOR FOR A PASSENGER PROTECTION SYSTEM IN A VEHICLE
DETECTEUR D'ACCIDENT DE LA CIRCULATION POUR UN DISPOSITIF DE PROTECTION DES OCCUPANTS D'UN VEHICULE

(30) Priorität: 25.05.1992 DE 9207070 U
(43) Veröffentlichungstag der Anmeldung: 15.03.1995
(73) Patentinhaber: SIEMENS AKTIENGESELLSCHAFT, D-80333 München (DE)
(72) Erfinder: SWART, Marten, D-8407 Obertraubling (DE); DIRMEYER, Josef, D-8465 Bodenwöhr (DE); MADER, Gerhard, D-8401 Thalmassing (DE); BRESGEN, Helmut, D-8000 München (DE); DISSEN, Günter, D-8028 Taufkirchen (DE)
(86) Internationale Anmeldenummer: DE9300458
(87) Internationale Veröffentlichungsnummer: WO9324948

(56) Entgegenhaltungen:
- DE-C- 3 830 782
- US-A- 3 737 599
- US-A- 4 414 518

## Beschreibung

Die Erfindung betrifft einen zur Erkennung von Verkehrsunfällen geeigneten Sensor, der bei einem Verkehrsunfall zuverlässig ein Insassenschutzsystem, also z.B. ein Airbagsystem, Gurtstrammersystem und / oder Überrollbügelsystem auslösen kann. Das Konzept des erfindungsgemäßen Sensors soll z.B. für Frontsensoren und Safingsensoren benutzbar sein.

Weil solche Sensoren meistens irgendwo innerhalb des Fahrzeuges angebracht sind - also nicht unmittelbar an der Aufschlagstelle des Fahrzeuges -, sind die bei einem solchen Unfall zu erkennenden Beschleunigungs- bzw. Verzögerungswerte einerseits meistens klein gegen jene Werte, die bei einem harten Aufschlag eines Hammers auf einen harten Gegenstand entstehen. Die bei einem solchen Unfall auftretenden zu erkennenden Beschleunigungs- bzw. Verzögerungswerte sind andererseits meistens groß gegen jene Werte, die bei normalen Bremsvorgängen bzw. normalen Beschleunigungsvorgängen im Fahrzeug auftreten, solange noch kein Unfall eintritt.

Es gibt eine hohe Vielzahl von Arten von Sensoren, die für Insassenschutzsysteme von Fahrzeugen entwickelt sind, oder die zumindest dafür besonders geeignet sind. Die verschiedenen Arten davon unterscheiden sich durch das technische Konzept, das ihnen zugrunde liegt.

So gibt es u.a. eine Sensorenart, bei der das Magnetfeld eines Magneten eine zentrale Funktion bei der Steuerung eines Schalters übernimmt, wobei dieser Schalter bei dem Verkehrsunfall das Insassenschutzsystem, also z.B. einen Airbag, zuverlässig auslösen kann. Die Erfindung betrifft innerhalb dieser Art von Sensoren einen speziellen Typ, der auf bestimmte Weise eine durch den Verkehrsunfall ausgelöste Deformation des Magnetfeldes ausnutzt.

Die Erfindung geht nämlich von dem im Oberbegriff des Patentanspruches 1 definierten speziellen Sensor aus, der für sich durch die
- US-A-3,737,599
bekannt ist. Dieser Sensor besitzt bereits einen relativ einfachen und robusten Aufbau und ist entsprechend leicht herzustellen.

Ein in mancher Hinsicht ähnlicher Sensor, der aber einen relativ komplizierten Aufbau besitzt, ist in der
- US-A-4,877,027
beschrieben.

Die Aufgabe der Erfindung,
- eine besonders raumsparende, kompakte, zuverlässige, robuste Anordnung der Sensorbestandteile zu bieten und zusätzlich eine besonders unkomplizierte, leichte Herstellung des Sensors zu ermöglichen,
wird erfindungsgemäß durch den im Patentanspruch 1 definierten Gegenstand gelöst. Die Erfindung bietet also einen neuen Typ eines Sensors, der bei Bedarf auch in kleinsten Raumlücken, z.B. sogar in einer Lücke im Lenkrad zusammen mit einem Airbag und dessen Steuerung, angebracht werden kann, wobei auch der erfindungsgemäße Sensor das Magnetfeld eines Magneten zum Steuern eines Schalters ausnutzt.

Die in den Unteransprüchen definierten Gegenstände gestatten, zusätzliche Vorteile zu erreichen. U.a. gestatten nämlich die zusätzlichen Maßnahmen gemäß dem Patentanspruch
- 2,: auf die seismische Masse an jeder Stelle zwischen ihren beiden Endlagen mit einer Rückstellkraft einzuwirken, welche die seismische Masse beim Fehlen der Beschleunigung und Fehlen der Verzögerung in ihre erste Endlage zurückzieht,
- 3,: den Kontakt / die Kontakte durch die sprungartige Stärkeänderung des durch sie fließenden Magnetflusses schlagartig und präzise an der betreffenden Stelle der bewegten seismischen Masse, statt auf wenig definierte Weise, zu steuern, indem nämlich ein solcher Sprung der Magnetisierungsintensität des Führungskörpers bewirkt, daß sich der Magnetfluß durch den Kontakt / die Kontakte sprungartig ändert, wenn sich die seismische Masse an dieser Stelle vorbei bewegt,
- 4,: auf besonders einfache Weise einen solchen Sprung des Magnetflusses zu erreichen,
- 5,: einen besonders einfachen Aufbau des Sensors zu ermöglichen und
- 6,: die in der seismischen Masse bei deren Bewegung erzeugten Wirbelströme auszunutzen, um Flatterbewegungen der seismischen Masse zu dämpfen bzw. zu unterdrücken.

Die Erfindung und Weiterbildungen derselben werden anhand der in den Figuren gezeigten Schemen von Ausführungsbeispielen der Erfindung weiter erläutert, welche der Übersichtlichkeit wegen jeweils möglichst einfach dargestellt wurden. Dabei zeigt die Figur
- 1: eine schräge Ansicht eines Übersichtsschemas zur Erläuterung des erfindungsgemäßen Konzeptes,
- 2: ein Schnittbild durch ein erstes Beispiel der Erfindung,
- 3 bis 5: Schnittbilder durch zwei weitere Beispiele der Erfindung,
- 6 und 7: Diagramme für die Abhängigkeit einer magnetisch erzeugten Rückstellkraft von der Stärke des Magnetflusses durch die seismische Masse, 8 eine schräge Ansicht eines zweiten Übersichtsschemas zur Erläuterung des erfindungsgemäßen Konzeptes
- 9 und 10: Schnittbilder durch ein viertes Beispiel der Erfindung,
- 11 und 12: Schnittbilder durch ein fünftes Beispiel der Erfindung,
- 13 und 14: Schnittbilder durch noch ein sechstes Beispiel der Erfindung,
- 15 und 16: Schnittbilder durch ein siebtes Beispiel der Erfindung,
- 17 bis 20: Diagramme für die Abhängigkeit des Magnetflusses durch die Kontakte von der Lage des seismische Masse und von Toleranzen und
- 21: das Schema eines weiteren, nach dem erfindungsgemäßen Konzept konstruierten Sensorbeispieles

Alle Figuren betreffen also Beispiele von erfindungsgemäß aufgebauten Sensoren für ein Insassenschutzsystem eines Fahrzeuges.

Alle gezeigten Beispiele des erfindungsgemäß gestalteten Sensors einschließlich der in den Figuren 1, 8 und 21 gezeigten Schemen weisen mindestens einen elektrischen Kontakt 1 auf, der magnetisch zwischen seinen Schaltzuständen gesteuert werden kann, z.B. einen oder mehrere Reedkontakte 1. Dabei kann die eigentliche elektrische Schaltstrecke des Kontaktes 1 unmittelbar am Sensor selbst angebracht sein, wie dies beispielhaft bei den in den Figuren 1 bis 5 und 8 bis 16 gezeigten Beispielen der Fall ist. Am erfindungsgemäßen Sensor kann aber an sich auch nur ein magnetisch steuerbarer Bestandteil dieses Kontaktes 1 angebracht sein, z.B. ein HALLelement, indem dann dieser Bestandteil die dann in größerer Entfernung angebrachten restlichen Bestandteile dieses Kontaktes 1 schaltet, nämlich z.B. einen Transistor als eigentliche elektrische Schaltstrecke dieses Kontaktes 1.

Alle gezeigten Beispiele, vgl. die Figuren 1 bis 5 sowie 8 bis 16 und 21 weisen jeweils die seismische Masse 2 auf, die erfindungsgemäß aus einer weichmagnetischen Masse besteht oder zumindest eine solche Masse enthält. Diese seismische Masse 2 besteht also z.B. aus ferromagnetischem oder ferrimagnetischem Material.

Die seismischen Masse 2 ist jeweils längs der Führungsachse eines die seismische Masse 2 führenden Führungskörpers 5 geführt und zwischen zwei Endlagen bewegbar, vgl. die Figuren 1 bis 5 und 8 bis 16 sowie 21. Der Führungskörper 5 ist, je nach der besonderen Gestaltung des Sensors, z.B. durch Innenoberflächen einer äußeren Hülle des Sensors gebildet, vgl. 7 in der Figur 2, 8 in den Figuren 9 und 10, 11 in den Figuren 11 und 12, 9 in den Figuren 13 und 14 sowie 13 in den Figuren 15 und 16 - diese Hülle ist aber der Übersichtlichkeit wegen nicht in allen Figuren gezeigt, vgl. die Figur 1, 3 bis 5 und 8 sowie 21.

Der Führungskörper 5 kann aber auch eine ganz andere Gestalt besitzen. So kann z.B. die seismische Masse 2 - zusätzlich oder ausschließlich oder teilweise - auch durch eine Oberfläche, z.B. Außenoberfläche, des im Sensor angebrachten Magneten 4 oder durch einen im Inneren des Sensors angebrachten nichtmagnetischen Fortsatz 5 des Magneten 4 geführt werden, auf dem die seismische Masse 2 gleiten kann, vgl. 5 in den Figuren 1 bis 5, und 8 bis 16 und 21.

Die seismische Masse 2 ist im Sensor zwischen zwei Endlagen bewegbar. Die seismische Masse 2 wird normalerweise, solange nämlich kein Verkehrsunfall eintritt, durch eine Anpreßkraft in ihre erste Endlage gedrückt, also in ihre Ruhelage. Diese Anpreßkraft wird bei den in den Figuren 2 bis 5 gezeigten Beispielen völlig oder teilweise durch eine Spiralfeder 3 erzeugt, welche die seismische Masse 2 in ihrer ersten Endlage, ihrer Ruhelage, fixiert, solange kein Verkehrsunfall eintritt. Bei den in den übrigen Figuren gezeigten Beispielen der Erfindung wird die Anpreßkraft aber ausschließlich magnetisch erzeugt, wie später erläutert wird.

Diese Anpreßkraft besitzt einen solchen Betrag, daß sie bei einem Verkehrsunfall, nachdem der Sensor bestimmungsgemäß räumlich richtig orientiert in das Fahrzeug eingebaut wurde, bei einer dann mehr oder weniger in Richtung der Führungsachse wirkenden Beschleunigung bzw. Verzögerung so nachgeben bzw. so überwunden werden kann, daß sich dann die seismische Masse 2 mehr oder weniger rasch zu ihrer zweiten Endlage hin bewegt.

Die Figuren 2 und 3 zeigen an sich denselben Sensor mit der sich in der Ruhelage befindenden seismischen Masse 2, aber um 90° gedreht.

Die Figurenpaare 3 und 4, ferner 9 und 10, 11 und 12, 13 und 5 sowie 15 und 16 unterscheiden sich jeweils dadurch, daß in der ersten Figur dieser Figurenpaare die seismische Masse 2 jeweils in ihrer Ruhelage ist, in der anderen Figur dieser Figurenpaare aber jeweils abseits davon, weil gerade ein Verkehrsunfall eingetreten ist.

Jeder Sensor weist einen sich von der seismischen Masse 2 unterscheidenden Magneten 4 auf, z.B. einen Dauermagneten oder einen Elektromagneten. In allen gezeigten Beispielen sind die beiden Kontakte 1 so am Magneten 4 befestigt, daß diese Kontakte 1 magnetisch in Serie liegen und von der Komponente des Magnetfeldes des Magneten 4 durchflossen werden, was zudem die Gleichzeitigkeit des Schaltens der beiden Kontakte 1 fördert. Der Magnet 4 ist hierbei so mit den Kontakten 1 gekoppelt, daß sein Magnetfeld die Kontakte 1 dadurch steuert, daß sein Magnetfeld durch die seismische Masse 2, und zwar je nach der Lage dieser weichmagnetischen seismischen Masse 2, verschieden stark deformiert wird, vgl. die Figuren 1 bis 5 und 8 bis 16 sowie 21. Je nachdem, in welcher Lage sich die seismische Masse 2 zwischen ihren zwei Endlagen befindet, hat nämlich die Deformation des Magnetfeldes des Magneten 4 unterschiedliche Wirkungen auf den / die magnetisch steuerbaren Kontakt 1 / Kontakte 1, vgl. die Figuren 1 bis 5 und 8 bis 16 sowie 21. Der Kontakt 1 / die Kontakte 1 ist / sind nämlich so angeordnet und die Form des der Führungskörpers 5 sowie die Form der seismischen Masse 2 so gewählt, daß die seismische Masse 2 in einer ihrer beiden Endlagen - z.B. in ihrer ersten Endlage, also dann in der Ruhelage der seismischen Masse 2 - weitgehend einen, das Magnetfeld vom Kontakt 1 weg zur seismischen Masse 2 hin lenkenden, magnetischen Shunt darstellt. Abseits von dieser Endlage, also z.B. in der anderen Endlage, stellt dann die seismische Masse 2 keinen solchen starken magnetischen Shunt mehr dar, so daß dann das Magnetfeld des Magneten 4 in den gezeigten Beispielen stärker auf den Kontakt 1 / die Kontakte 1 einwirkt.

Dadurch, daß die seismische Masse 2 je nach ihrer Lage längs des Führungskörpers 5 einmal einen starken magnetischen Shunt, an anderer Stelle aber keinen solchen Shunt oder zumindest nur einen schwach wirkenden Shunt darstellt, kann daher erreicht werden, daß trotz des ständigen Vorhandenseins des Magneten 4 im Ruhezustand der seismischen Masse 2 der Kontakt 1 / die Kontakte 1 in seinem / ihrem ersten Kontaktzustand - also z.B. im nichtleitenden - verbleibt / verbleiben und daß aber dann, wenn die seismische Masse 2 an Stellen ausreichend weit abseits ihrer Ruhelage, also ausreichend weit abseits ihrer ersten Endlage (also z.B. in ihrer zweiten Endlage) ist, der Kontakt 1 / die Kontakte 1 unter der Wirkung des Magnetfeldes in seinem / ihrem anderen Kontaktzustand gesteuert ist / sind. Im oben genannten Beispiel wird / werden also der Kontakt 1 / die Kontakte 1, wenn die seismische Masse 2 ausreichend weit abseits ihrer Ruhelage ist, in den leitenden Kontaktzustand gesteuert, vgl. auch die Figuren 1 bis 5 und 8 bis 16 sowie 21.

Bei der Erfindung kann nicht nur der Führungskörper 5 verschieden gestaltet sein, wie bereits gezeigt wurde. Auch der Magnet 4 kann bei der Erfindung sehr unterschiedlich gestaltet sein. Z.B. kann der Magnet 4 unmittelbar selbst den Führungskörper 5 oder zumindest einen ganz erheblichen Teil dieses Führungskörpers 5 bilden, vgl. die Figuren 5 sowie 15 und 16. Der Magnet 5 kann aber z.B. auch mit dem für sich im wesentlichen nichtmagnetischen Führungskörper 5 nur starr verbunden sein, also z.B. einen am einen Ende des Führungskörpers 5 befestigten Bestandteil des Führungskörpers 5 bilden, vgl. besonders die Figuren 1 bis 4 sowie 9 bis 16.

Eine Besonderheit der Erfindung besteht darin, daß der Magnet 4 stets mehr oder weniger senkrecht zur jener Richtung magnetisiert ist, in welcher sich die seismische Masse 2 bewegen kann. In den in den Figuren 1 bis 5 und 8 bis 16 sowie 21 gezeigten Beispielen ist jeweils die Polung N/S = Nord/Süd des Magneten 4 gezeigt, wobei hier die seismische, weichmagnetische Masse 2 beispielhaft einen beweglichen Ring darstellt, wobei in den gezeigten Beispielen der Ring der seismischen Masse 2 entweder stets und vollständig, längs des ganzen Weges zwischen seinen beiden Endlagen, den Magneten 4 umfaßt, oder zumindest nahe der Ruhelage den Magneten 4 mehr oder weniger umfaßt, vgl. besonders die Figuren 1 bis 5 und 8 bis 16 sowie 21.

Bei den in den Figuren 3 bis 5 und 9 bis 16 gezeigten Beispielen ist der Magnet 4 jeweils parallel zur Papierebene magnetisiert. Nur bei dem in der Figur 2 gezeigten Beispiel ist der Magnet 4 in Richtung senkrecht zur Papierebene magnetisiert. Auf diese Weise kann die seismische Masse 2 erfindungsgemäß je nach ihrer Lage längs dieses Weges jeweils einen anders starken magnetischen Shunt bilden und damit je nach ihrer Lage den Kontaktzustand unterschiedlich beeinflussen.

Dadurch kreuzt das Magnetfeld des Magneten 4 bei der Erfindung jeweils jenen Weg, den die seismische Masse 2 bei einem Verkehrsunfall durchfliegt. In der seismischen Masse 2 entstehen während dieser Bewegung Wirbelströme, die eine gewisse Dämpfung der Bewegung dieser seismischen Masse 2 bewirken. Insbesondere störende Flatterbewegungen dieser seismischen Masse 2 werden dann gedämpft. Durch die Entstehung von Wirbelströmen hat die seismische Masse 2 auch die Tendenz, sich bei einem Unfall langsamer als ohne Wirbelströme von der zweiten Endlage wieder zurück in die Ruhelage zu bewegen, weswegen die Dauer der Betätigung der Kontakte 1 wegen der Wirbelströme tendenziell zunimmt. Die Stärke des Wirbelstromes, die in einer seismischen Masse 2 fließt, und damit auch die Dämpfung der Flatterbewegungen ist vor allem abhängig von der Geschwindigkeit der seismischen Masse 2, von der Stärke des Magnetfeldes innerhalb der seismischen Masse 2 und vor allem auch von der elektrischen Leitfähigkeit der seismischen Masse 2. Zur Erhöhung der Wirbelströme kann die seismische Masse 2 neben ihrem weichmagnetischen Material noch besonders gut elektrisch leitfähige Materialien aufweisen, z.B. eine Beschichtung mit nichtmagnetischem Kupfer.

Die hohe elektrische Leitfähigkeit der seismischen Masse 2 hat überdies den Vorteil, daß starke, sich rasch ändernde Fremdmagnetfelder - die z.B. von Lautsprechern des Kfz-Radios erzeugt werden - ebenfalls mehr oder weniger abgeschirmt werden, so daß diese Fremdmagnetfelder die Zuverlässigkeit des Sensors entsprechend weniger beeinflussen können. Eine ähnliche Dämpfung von Fremdmagnetfeldern kann man erreichen, wenn das Gehäuse des Sensors für sich bereits elektrisch leitfähig ist.

Auch die Form der seismische Masse 2 kann bei der Erfindung verschieden sein, wenn auch die in den Figuren gezeigten Beispiele jeweils eine kreisringförmige seismische Masse 2 zeigen. Z.B. bei dem in den Figuren 3 bis 5 gezeigten Beispielen weist der Ring der seismischen Masse 2 einen anderen Querschnitt auf als in den Figuren 9 bis 14 und wieder anders als in den Figuren 15 und 16. Die Erfindung ist also nicht auf einen bestimmten Querschnitt des Ringes der seismischen Masse 2 beschränkt. Der Ring kann auch nicht-kreisförmig, also z.B. auch elliptisch sein.

Eine ringförmige seismische Masse 2, die zumindest nahe ihrer einen Endlage den Magneten mehr oder weniger umfaßt, besitzt den Vorteil, starke Wirbelströme in diesem Ring während dessen Bewegung und damit starke Dämpfungen der Flatterbewegungen der seismischen Masse 2 zu erzeugen. Die Form der seismische Masse 2 ist aber nicht auf eine ringförmige Gestaltung beschränkt. Die Form der seismischen Masse 2 muß nur der Gestaltung des Führungskörpers 5 und der Anordnung des Magneten 4 angepaßt sein, evtl. auch an weitere Umstände, wie z.B. daran, ob gemäß den Figuren 3 bis 5 zur Erzeugung einer Anpreßkraft (auch) eine Feder 3 benutzt wird oder nicht. Im Prinzip kann nämlich die seismische Masse 2 z.B. auch durch einen topfförmigen Klotz, in den der Magnet 4 eintauchen und bei Bewegung des Klotzes auch Wirbelströme erzeugen kann, vgl. die Figur 21, oder z.B. auch durch eine mehr oder weniger ebene oder gekrümmte Scheibe gebildet sein. Die seismische Masse 2 muß dann aber zumindest in ihren einen Endlage stets auch einen starken und in ihrer anderen Endlage einen höchstens viel schwächeren Shunt oder gar keinen Shunt mehr bilden, um erfindungsgemäß wirken zu können.

Der Zeitpunkt für das Betätigen der Kontakte 1 ist abhängig von der magnetischen Feldstärke im Bereich der Kontakte 1, sowie von der Kraft, mit welcher die Kontakte 1 ihrer Betätigung entgegenwirken, also auch vom Ort, an dem sich gerade die seismische Masse 2 während ihrer Bewegung längs des Führungskörpers 5 befindet, sowie eventuell auch von der Federkonstante, falls eine Feder 3 angebracht ist, besonders wenn die Feder, vgl. die Figuren 2 bis 5, ihrerseits zusätzlich mehr oder weniger magnetische Eigenschaften aufweist.

Es zeigte sich, daß die seismische Masse 2 bei der Erfindung durch ihre Bewegung besonders leicht den Kontaktzustand steuern kann, wenn der Kontakt 1 / die Kontakte 1 jeweils mehr oder weniger nahe einer Stirnseite des Führungskörpers 5 so angebracht sind, daß der Magnetfluß durch den Kontakt 1 / die Kontakte 1 sehr stark abhängig von der Lage der seismischen Masse 2 ist. Besonders günstig - auch raumsparend - erwies sich, den Kontakt 1 / die Kontakte 1 an einer Stirnseite des Führungskörpers 5 so anzubringen, daß der Magnet 4 im wesentlichen zwischen dem Kontakt 1 / den Kontakten 1 und der seismische Masse 2 angeordnet ist, zumindest solange sich die seismische Masse 2 in ihrer zweiten Endlage befindet - also weit abseits ihrer Ruhelage -, vgl. die Figuren 1 bis 5 und 8 bis 16 sowie 21. Vor allem die allgemeinen Darstellungen des Konzeptes der Erfindung, die in den Figuren 1 und 8 sowie 21 gezeigt sind, verdeutlichen dies.

Alle in den Figuren gezeigten Beispiele der Erfindung enthalten beispielhaft zwei sogenannte Sg-Sm-Kontakte, welche im vorliegenden Fall - insbesondere wegen ihrer Kleinheit und Robustheit - in gleicher Weise aufgebaut sein können, wie sie
- in der Siemens-Druckschrift "Schutzgaskontakt in Metallgehäuse (1972), Druckschrift Nr. N 109/3651 (1-Bb-7-10725)" sowie
- in der europäischen Patentanmeldung 90123450.0-2211 = EPA-0 489 199
beschrieben sind. Günstig erwies es sich dabei für viele Fälle, gerade solche Kontakte 1 mit ihren Kontaktgehäusen in den Bereichen der Pole des Magneten 4 in etwa so anzubringen, wie es in den Figuren 1 bis 5 und 8 bis 16 sowie 21 anschaulich gezeigt ist. Eine Besonderheit der in diesen Figuren gezeigten Beispiele besteht auch darin, daß die beiden Sg-Sm-Kontakte so angebracht sind, daß ihre Anschlußstifte einander zugewandt und nur durch den in den Figuren 3 bis 5 sowie 8 bis 10 gezeigten schmalen Spalt voneinander getrennt sind. Damit können die Außenanschlüsse dieser Kontakte 1 relativ einfach an äußeren Anschlußstiften 16 des Sensorgehäuses befestigt - z.B. angepunktet - werden, vgl. beispielhaft die Figuren 11 bis 16; in den anderen Figuren werden diese Anschlußstifte 16 der Übersichtlichkeit wegen nicht gezeigt.

Der Magnet 4 bzw. der Führungskörper 5 kann an sich metallisch sein, wobei es dann aber oft günstig ist, einen elektrischen Kurzschluß zwischen den Gehäusen der Kontakte zu vermeiden, vor allem dann, wenn man Sg-Sm-Kontakte benutzt. Man kann die Gehäuse der Kontakte 1 z.B. dadurch voneinander isolieren, daß man zwischen mindestens einem dieser Gehäuse 1 und dem Magneten 4 eine Isolierschicht anbringt. Zur Isolation kann man aber auch einen solchen magnetisierbaren Kunststoffkörper oder eine solche anorganisches Material als Magneten 4 verwenden, der für sich - zumindest weitgehend - einen Isolator darstellt.

Die gezeigten Beispiele lassen erkennen, daß durch die Erfindung eine raumsparende, robuste Anordnung erreicht werden kann, ebenso eine unkomplizierte, leichte Herstellung der nur wenigen Bestandteile des Sensors. Das gilt auch für das Gehäuse des Sensors. Alle in den Figuren 1 bis 5 und 9 bis 16 gezeigten Beispiele können nämlich außen ein Spritzgußgehäuse - z.B. aus Kunststoff - besitzen, vgl. die insofern der Einfachheit wegen nur sehr schemenhaft gezeigten Bestandteile 6/7 in der Figur 2 sowie 9/10, 11/12/15 und 13/14/15 in den Figuren 11 bis 16. Das Spritzgußteil kann dabei jeweils so aufgebaut sein, daß es mehr oder weniger eine Achse aufweist, in welcher die Führungsachse des Führungskörpers 5 angeordnet wird, auf welchem die seismische Masse 2 - z.B. als beweglicher kreisförmiger Ring 2 - aus Weicheisen aufgesteckt ist. Bei dem in den Figuren 11 und 12 gezeigten Beispiel ist der Magnet 4, der hier gleichzeitig als Führungskörper 5 mitausgenutzt ist, durch Gießen starr am Gehäusespritzgußteil 11 befestigt, wobei beide, vgl. 5/11, so gestaltet sind, daß sie gemeinsam den Führungskörper 5 darstellen. Ähnlich kann auch das in der Figur 5 gezeigte Gehäuse 8 hergestellt sein, wobei dort nur der Übersichtlichkeit wegen auf Details der Gehäusegestaltung verzichtet wurde.

Der Magnet 4 kann angenehmerweise oft auch erst nachträglich, nach Anbringung des Spritzgußgehäuses, magnetisiert werden, wenn man nicht bevorzugt, einen von Anfang an magnetisierten Magneten 4 bzw. einen von Anfang an magnetisierten hartmagnetischen Führungskörper 5 zu verwenden, vgl. insbesondere die Figuren 2 bis 5 und 11 bis 16.

Die Figuren 8 bis 16 sowie 21 zeigen Beispiele, bei denen auf eine Feder 3 verzichtet wurde, vgl. auch die Figuren 2 bis 5. Man kann nämlich eine Rückstellkraft, welche die Federkraft ersetzt, durch eine entsprechende Gestaltung des Magnetfeldes des Magneten 4 erreichen, - man kann auch zusätzlich zur Feder 3 das Magnetfeld so gestalten, daß es die Wirkung der Feder 3 unterstützt, also ermöglicht, eine vergleichsweise schwache Feder 3 zu benutzen.

Damit auf die seismische Masse 2 an jeder Stelle zwischen ihren Endlagen eine magnetische Rückstellkraft einwirkt, welche die seismische Masse 2 beim Fehlen der Beschleunigung bzw. beim Fehlen der Verzögerung in ihre Ruhelage zurückzieht, kann der Magnet 4 so gestaltet werden, daß bei der Bewegung der seismischen Masse 2 längs des Weges 1 von ihrer ersten zur zweiten Endlage die durch die seismische Masse 2 fließende Magnetfeldkomponente ständig abnimmt und damit der den Kontakt 1 / die Kontakte 1 durchfließende Magnetfluß ständig zunimmt, vgl. die Figuren 6 und 7. Dabei sei zunächst angenommen, daß bei dem in der Figur 5 gezeigten Beispiel der Erfindung eine ungleichmäßige Magnetisierung H des als Führungskörper 5 mitbenutzten Magneten 4/5 angebracht wurde, wobei der Magnet 4 die ganze Länge zwischen den Kontakten 1 und einer Endplatte 6 des äußeren Sensorgehäuses einnimmt. Gemäß der Figur 6 ist die Stärke H des Magnetfeldes N/S längs des Weges 1 beispielhaft in etwa linear ab. Die Abnahme kann auch stark nichtlinear sein, vgl. das in der Figur 7 gezeigte Beispiel. Die weichmagne-tische seismische Masse 2 wird magnetisch stets zu jener Endlage hingezogen, in welcher der Magnetfluß durch die seismische Masse 2 maximal groß ist, in den Figuren 6 und 7 sowie 2 und 3 also nach links zu den Kontakten 1 hin. Wenn man den erfindungsgemäßen Sensor so dimensioniert, daß diese H-l-Kennlinie erheblich nichtlinear ist, dann wird die seismische Masse 2 in entsprechender Weise erheblich ortsabhängig mit in voraus vom Hersteller festlegbarer Rückstellkraft F in ihre Ruhelage zurückgezogen - eine Variiermöglichkeit der Rückstellkraft, die mit Federn 3 kaum in gleicher Weise realisiert werden könnte. Durch diese Variiermöglichkeit kann man auch die Verweildauer der seismischen Masse 2, also die Dauer, wie lange diese Masse 2 bei dem Unfall abseits von ihrer Ruhelage bleibt, sowie damit auch die Dauer der Schließung des Kontaktes 1 / der Kontakte 1 im voraus erheblich variieren, insbesondere auch die oft erwünschten sehr großen Verweildauern erreichen, was ebenfalls mit Federn 3 kaum erreichbar ist.

Ersetzt man also die Feder 3 völlig durch eine entsprechend gestaltete Magnetisierung H, die nämlich - zumindest in der Nähe von 1 = NULL - mit wachsendem 1 abnimmt, dann ist die "erste Endlage", in der die seismische Masse 2 einen starken magnetischen Shunt bildet, stets die Ruhelage der seismischen Masse 2. Die Erfindung betrifft jedoch auch solche Varianten, bei denen eine Feder die seismische Masse 2 in ihre "zweite Endlage" als Ruhelage drückt, in welcher die seismische Masse 2 keinen oder nur einen schwach wirkenden magnetischen Shunt bildet.

Die Figur 6 zeigt, daß bei Linearität eine weitgehend konstante Rückstellkraft F entsteht, indem die seismische Masse 2 an jeder Stelle 1 mit mehr oder weniger konstanter Kraft F zurück zu ihrer Ruhelage gedrückt wird. Wenn hingegen eine nichtlineare Magnetisierung längs des Weges 1 angebracht wurde, dann kann man entsprechend abweichende Kennlinien für die Abhängigkeit der Rückstellkraft von der Stelle 1 erreichen, vgl. die Figur 7. Wie aus den Figuren 6 und 7 hervorgeht, kann man auch erreichen, daß die Rückstellkraft F maximal ist, solange sich die seismische Masse 2 in ihrer Ruhelage befindet, wohingegen dann an anderen Stellen die Rückstellkraft abnimmt.

Die in der Figur 7 gezeigte Kennlinie kann man auch dann leicht erreichen, vgl. die Figur 5, wenn der magnetisierbare Raum 4 innerhalb des Führungskörpers 5 einen konstanten Querschnitt und überall identisches Material längs des Weges 1 der seismischen Masse 2 aufweist. Dazu kann man nämlich die unterschiedliche Magnetisierung H im wesentlichen durch eine verschieden starke Einprägung des Magnetfeldes in den Magneten 4 erreichen. Der Magnet 4 wurde also, betrachtet längs der Bewegungsrichtung der seismischen Masse 2, unterschiedlich stark geprägt. Man kann jedoch auch den Querschnitt des Magneten 4 längs des Führungskörpers 5 verändern und damit den Verlauf der Kennlinien H und F den jeweiligen Bedürfnissen anpassen, vgl. damit auch die in den Figuren 8 und 21 gezeigten Darstellungen des Konzeptes der Erfindung.

Man kann also den Magneten 4 sogar mit konstanten Magnetisierungen prägen, wenn man die Form des - z.B. als Führungskörper 5 mitgenutzten - Magneten 4 längs des Weges 1 durch Bohrungen und / oder äußere Abschrägungen und / oder durch die Wahl unterschiedlicher hartmagnetischer Materialien für einen geschichtet aufgebauten Magneten 4 veränderlich macht. Durch Verändern der magnetischen Eigenschaften des Magneten 4 läßt sich also eine Anpassung des Sensors an unterschiedliche KFZ-Typen und unterschiedliche Einbauorte im KFZ verhältnismäßig leicht erreichen, - sogar dann, wenn der Führungskörper 4/5 längs seiner gesamten Länge einen Magneten 4 darstellt, vgl. die Figuren 9 bis 16. Falls die magnetische Feldstärke H in der seismische Masse 2 nahe ihrer Ruhelage sowie die Änderung dieser Stärke H längs der Achse des Führungskörpers 5 ausreichend groß gemacht wird, kann auch deshalb auf eine Feder 3 ganz verzichtet werden, weil die Wirbelstrombremsung im Bereich der Ruhelage hoch genug ist, daß ein Flattern der seismischen Masse 2 nahe der Ruhelage unterdrückt wird. Man erreicht also einen besonders einfachen Aufbau des Sensors, wenn die in der Ruhelage der seismischen Masse 2 wirkende Anpreßkraft - abgesehen von i.allg. vernachlässigbaren Nebeneffekten wie die Erdanziehung / Gravitation - alleine durch die magnetisch erzeugte Rückstellkraft F gebildet wird.

Man braucht eine verhältnismäßig große Kraft, um die seismische Masse 2 aus ihrer Ruhelage zu bewegen, wenn die magnetische Rückstellkraft F, evtl. verstärkt durch die Rückstellkraft einer zusätzlich angebrachten Feder 3, die seismische Masse 2 mit erheblicher Anpreßkraft in ihrer Ruhelage festhält. Selbst wenn keine zusätzliche Feder 3 angebracht ist, dann braucht man, um die seismische Masse 2 aus ihrer Ruhelage zu bewegen, auch deshalb verhältnismäßig große Kräfte, weil nicht nur die magnetische Rückstellkraft F, sondern auch Reibungskräfte überwunden werden müssen. Je nach dem Fahrzeugtyp sollte die in der Ruhelage wirksame Anpreßkraft / Rückstellkraft F optimiert werden, abhängig von den Verzögerungswerten, bei denen der betreffende Sensor dort das Insassenschutzsystem auslösen soll.

Um die Reibung zwischen der seismischen Masse 2 und dem Führungskörper 5 zu verringern, kann man für den letzteren - zumindest für seine betreffenden Oberflächen - einen reibungsarmen Werkstoff verwenden.

Die Nichtlinearität der Kennlinien kann man übrigens auch dadurch erreichen, daß man nicht den ganzen, in der Figur 5 gezeigten Führungskörper 5 magnetisiert, sondern gemäß z.B. den Figuren 2 bis 4 und 8 bis 10 sowie 21 nur einen mehr oder weniger kleinen - z.B. abgeschrägten - Abschnitt 4 davon. Der Rest des Führungskörpers 5 besteht dann z.B. aus nichtmagnetischem Kunststoff. Die Erfindung gestattet also angenehmerweise viele Wege, um die Kennlinien zu beeinflussen.

Auch wenn die Magnetisierung H gemäß den Figuren 6 und 7 längs der Achse 1 des Führungskörpers 4/5 nicht konstant ist, treten deutliche Wirbelstrombremskräfte beim Bewegen der seismischen Masse 2 auf. Diese Bremskräfte sind umso kleiner je kleiner die Änderungen der Feldstärke H abhängig von Änderungen der Lage 1 der seismischen Masse 2 sind.

Die Abhängigkeit der Magnetisierung H vom Weg 1 hat auch Einfluß auf das Schaltverhalten des Kontaktes 1 / der Kontakte 1. Durch eine entsprechende Gestaltung der betreffenden H-l-Kennlinie kann man nämlich auch die Zuverlässigkeit des Schaltens dieser Kontakte beeinflussen:

Je schneller die Magnetisierung H in der bewegten seismischen Masse 2, abhängig vom Weg 1, abnimmt, umso schneller nimmt auch der Magnetfluß B durch die Kontakte 1, abhängig vom Weg 1, zu, und umso geringere Toleranzen weist gleichzeitig X auf, bei welcher der Kontakt 1 schaltet, vgl. die Figur 17. In dieser Figur bezeichnet B2 jenen Magnetfluß durch den Kontakt 1, wenn die seismische Masse 2 in ihrer zweiten Endlage (1 = Maximum) ist, und B1 jenen Magnetfluß, bei welchem der Kontakt 1 soeben schaltet. Diese Toleranz X wird vor allem durch die Toleranzen (Herstellung, Alterung, Temperatur, auch Materialeigenschaften usw.) der Magnetisierung und der Form des Magneten 4, der Form und der Materialeigenschaften der seismische Masse 2 sowie des Führungskörpers 5 hervorgerufen, vgl. auch Bmax und Bmin.

Dieser Toleranz X überlagert sich noch jene weitere Toleranz Y, die durch Exemplarstreuungen (Herstellung, Alterung und Temperatur, auch Materialeigenschaften usw.) des Kontaktes 1 selber hervorgerufen wird und in der Figur 18 veranschaulicht ist. Dort bezeichnet B11 den Mindestwert und B12 den Maximalwert des Magnetflusses B1, bei welchem der betreffende Kontakt 1 wegen seiner Exemplarstreuung schaltet.

Sowohl die in der Figur 17 gezeigte Toleranz X als auch die in der Figur 18 gezeigte Toleranz Y sind jeweils umso kleiner, je steiler im Diagramm die betreffende B-l-Kennlinie im Bereich B1/B11/B12 ist. Auf dieser Erkenntnis beruhen vor allem die Weiterbildungen der Erfindung, welche in den Figuren 11 bis 16 gezeigt sind und bei denen in ihrer B-l-Kennlinie ein besonders steiler stufenartiger Kennlinienabschnitt angeordnet ist:

Dazu wird in diesem Beispielen örtlich die Stärke der Magnetisierung H des Führungskörpers 5 bzw. des Magneten 4 abseits der beiden Endlagen - an einer vom Hersteller vorbestimmbaren Stelle längs der Bewegungsrichtung der seismischen Masse 2 - so gewählt, daß, bei Bewegung der seismischen Masse 2 längs des Führungskörpers 5, welche die seismische Masse 2 jeweils durchfließende Magnetfeldkomponente an dieser bestimmten Stelle 1 zwischen den Endlagen der seismischen Masse 2 eine sprungartige Stärkeänderung aufweist. Es ändert sich nämlich auch der Magnetfluß B durch den Kontakt 1 / die Kontakte 1 sprungartig, sobald sich die seismische Masse 2 an dieser Stelle vorbei bewegt. Die entsprechenden, besonders in den Figuren 11 bis 16 gezeigten magnetischen Stufungen bewirken also, daß jeweils dann, wenn die seismische Masse 2 diese magnetische Stufe durchläuft, fast schlagartig auch der magnetische Fluß durch die Kontakte 1 verändert wird, was ein präzises Schalten jedes Kontaktes 1 an diesem Ort der seismischen Masse 2 ergibt.

Die betreffende, magnetisch am Führungskörper 5 wirksame Stufe ist dort also so dimensioniert, daß die Toleranzen X und Y beim Schließen des Kontaktes 1 sehr klein sind, - vgl. damit vor allem auch die Figuren 12, 14 und 16, welche angenähert die Lage der seismischen Masse 2 während des Schaltens der Kontakte 1 zeigen. Der Weg, den die seismische Masse 2 zurücklegt, bis sie die magnetische Stufe erreicht, kann z.B. durch ein Maß im Spritzwerkzeug für das Sensorgehäuse präzise festgelegt werden, wodurch es entsprechend geringen Toleranzen unterliegt.

In den Figuren 19 und 20 sind schematisch und beispielhaft die Beeinflussungen der Schaltschwellen B1/B11/B12 dargestellt, wenn diese Stufung vorhanden ist. Diese Figuren zeigen besonders anschaulich, daß wegen der Stufung die Toleranzen / Streuungen X und Y der Schwellwerte, die an sich sowohl aufgrund von Exemplarstreuungen als auch aufgrund von Temperatureinfluß, Alterung usw. im Bereich des stufenartigen Sprunges auftritt, jeweils so gering sind, daß oft sogar ein individueller Sensorabgleich weggelassen werden kann, wenn die Stufung angebracht wurde. Dadurch ist sogar die Verwendung eines relativ preiswerten Magnetmaterials möglich, weil keine besonders große Temperaturstabilität gefordert werden muß.

Der Weg 1 der seismischen Masse 2 bis zum schlagartigen Schließen des Kontaktes 1 ist hier also weniger durch den absoluten Betrag der örtlichen Stärke B des Magnetfeldes im Kontakt 1, und auch nicht durch andere, mit erheblichen Toleranzen behaftete Größen / Faktoren wie Temperatur, Hysterese und Alterung festgelegt, sondern vor allem durch die geometrisch gestufte Form des Magneten 4, vgl. die Figur 12 gemäß der bei einem Unfall die seismische Masse 2 soeben die Stufe verläßt. Ähnliches gilt auch für das in den Figuren 13 und 14 sowie für die in den Figuren 15 und 16 gezeigten Beispiele. Auch hier weist der Magnet 4 eine ausgeprägte geometrische Stufung / Ecke auf, welche das schlagartige Schalten der Kontakte 1 zu erreichen gestattet.

Das in den Figuren 11 und 12 dargestellte besondere Beispiel der Erfindung mit einer nahe der Ruhelage geometrisch erzeugten Stufung des Magneten 4/5 hat den Vorteil, daß durch die Stufung die besonders stabile Ansprechschwelle besonders nahe der Ruhelage der seismischen Masse 2 erreicht wird.

Der Magnet 4 besitzt in den Figuren 11 bis 16 übrigens jeweils einen relativ kleinen kurzen Fortsatz in Richtung zu den Kontakten 1, über den bevorzugt jener Magnetfluß B durch die Kontakte 1 fließt.

In den Beispielen, die in den Figuren 9 bis 16 gezeigt sind, arbeitet der Sensor übrigens stets ohne eine Rückstellfeder. Das Magnetfeld des Magneten 4 ist nämlich so ausgelegt, daß es selber eine ausreichende magnetische Rückstellkraft auf die seismische Masse 2 erzeugt, so daß in Zeiten, in denen kein Unfall eintrat, die seismische Masse 2 auch ohne eine Feder zurück in ihre Ruhelage gezogen und dort durch die magnetisch erzeugte Anpreßkraft F stabil gehalten wird.

Bei den in den Figuren 11 bis 16 gezeigten Weiterbildungen weist also der Wert des durch die seismische Masse 2 fließenden Magnetflusses längs des Weges 1 ebenfalls jeweils mindestens eine einzige Stufe auf. Bei diesen Beispielen wird der Kontakt 1 / werden die Kontakte 1 durch eine sprungartige Stärkeänderung des durch sie fließenden Magnetflusses B schlagartig und präzise dadurch geschaltet, daß sich die auf die seismische Masse 2 wirkende Magnetisierung des Magneten 4 sprungartig an dieser Stelle des Weges 1 ändert, indem die geometrische Gestalt des Führungskörpers 5 und / oder des Magneten 4 und / oder die Magnetisierung des Magneten 4 an der zugehörenden betreffenden Stelle 1, wirksam für die bewegte seismische Masse 2, ein örtlicher Sprung der Magnetisierungsintensität H angeordnet wird. Dann ändert sich nämlich der Magnetfluß B durch den Kontakt 1 / die Kontakte 1 ebenfalls sprungartig, wenn sich die seismische Masse 2 an dieser - in magnetischer Hinsicht sprungartig gestuften - Stelle 1 vorbei bewegt.

## Patentansprüche

1. Einen Verkehrsunfall erkennender Sensor für ein Insassenschutzsystem eines Fahrzeuges
- mit einer weichmagnetischen seismischen Masse (2),
+ welche längs einer Führungsachse eines die seismische Masse (2) führenden Führungskörpers (5) zwischen zwei Endlagen bewegbar ist
+ und welche normalerweise durch eine Anpreßkraft in eine erste Endlage gedrückt ist, wobei diese Anpreßkraft bei einer mehr oder weniger in Richtung der Führungsachse wirkenden Beschleunigung bzw. Verzögerung so nachgibt bzw. so überwunden wird, daß sich dann die seismische Masse (2) zu einer zweiten Endlage hin bewegt,
- mit einem sich von der seismischen Masse (2) unterscheidenden Magneten (4), dessen Magnetfeld durch die seismische Masse (2) je nach deren Lage verschieden stark deformiert wird,
- mit mindestens einem durch das Magnetfeld des Magneten (4) steuerbaren Kontakt (1), wobei der Magnetfluß durch den Kontakt (1) / die Kontakte (1) deutlich abhängig von der Lage der seismischen Masse (2) ist, und
- mit einer solchen Anordnung des Kontaktes (1) / der Kontakte (1) und der seismischen Masse (2), daß diese in einer ersten ihrer beiden Endlagen einen das Magnetfeld weitgehend vom Kontakt (1) weg zur seismischen Masse (2) hin lenkenden, stark wirksamen magnetischen Shunt darstellt, so
+ daß dann der Kontakt (1) / die Kontakte (1) trotz Vorhandenseins des Magnetfeldes in seinem / ihrem ersten Kontaktzustand ist / sind, solange die seismische Masse (2) in dieser Endlage verbleibt, und
+ daß die seismische Masse (2) an Stellen abseits jener Endlage keinen - oder nicht mehr einen im selben Maße wirksamen - magnetischen Shunt darstellt, so daß dann der Kontakt (1) / die Kontakte (1) unter der Wirkung des Magnetfeldes in seinen / ihren anderen Kontaktzustand gesteuert ist / sind,
**dadurch gekennzeichnet**,
- daß der Magnet (4) den Führungskörper (5) bildet oder mit dem Führungskörper (5) starr verbunden ist,
- daß der Magnet (4) mehr oder weniger senkrecht zu jener Richtung magnetisiert ist, in welcher sich die seismische Masse (2) bewegen kann, und
- daß der Kontakt (1) / die Kontakte (1) mehr oder weniger nahe einer Stirnseite des Führungskörpers (5) angebracht ist / sind.

2. Sensor nach Patentanspruch 1,
**dadurch gekennzeichnet**,
- daß örtlich die Stärke der Magnetisierung des Führungskörpers (5) längs der Bewegungsrichtung der seismischen Masse (2) so gewählt ist, daß bei der Bewegung der seismischen Masse (2) von ihrer zweiten zur ersten Endlage
+ die durch die seismische Masse (2) fließende Magnetfeldkomponente ständig zunimmt
+ und der den Kontakt (1) / die Kontakte (1) durchfließende Magnetfluß ständig abnimmt.

3. Sensor nach Patentanspruch 1 oder 2,
**dadurch gekennzeichnet**,
- daß örtlich die Stärke der Magnetisierung des Führungskörpers (5) längs der Bewegungsrichtung der seismischen Masse (2) so gewählt ist, daß bei Bewegung der seismischen Masse (2) längs des Führungskörpers (5) die die seismische Masse (2) jeweils durchfließende Magnetfeldkomponente an einer Stelle zwischen den Endlagen der seismischen Masse (2) eine sprungartige Stärkeänderung aufweist.

4. Sensor nach Patentanspruch 3,
**dadurch gekennzeichnet**,
- daß die sprungartige Stärkeänderung durch eine solche geometrische Gestaltung des Führungskörpers (5) bewirkt ist, daß sich der Magnetfluß (B, B1, B11, B12) durch den Kontakt (1) / die Kontakte (1) sprungartig ändert, sobald sich die seismische Masse (2) an dieser Stelle vorbei bewegt.

5. Sensor nach einem der vorhergehenden Patentansprüche,
**dadurch gekennzeichnet**,
- daß die Anpreßkraft (F) zumindest weitgehend durch den Magnetfluß, der die seismische Masse (2) durchfließt, erzeugt ist.

6. Sensor nach einem der vorhergehenden Patentansprüche,
**dadurch gekennzeichnet**,
- daß die seismische Masse (2) zumindest teilweise aus elektrisch leitfähigem Material besteht.

## Claims

1. Traffic accident detecting sensor for a passenger protection system in a vehicle,
- having a low-retentivity seismic mass (2),
+ which can be moved between two extreme positions along a guide axis of a guide member (5) that guides the seismic mass (2),
+ and which is normally pressed by a contact pressure into a first extreme position, said contact pressure yielding or being overcome in the event of an acceleration or deceleration acting more or less in the direction of the guide axis so that the seismic mass (2) then moves toward a second extreme position,
- having a magnet (4) distinct from the seismic mass (2), the magnetic field of which magnet is deformed to a varying degree by the seismic mass (2) depending on the position thereof,
- having at least one contact (1) that can be controlled by the magnetic field of the magnet (4), the magnetic flux through the contact(s) (1) being clearly dependent on the position of the seismic mass (2), and
- having such an arrangement of the contact(s) (1) and the seismic mass (2) that in a first of its two extreme positions the latter constitutes a strong magnetic shunt to a large extent diverting the magnetic field away from the contact (1) toward the seismic mass (2), so
+ that, despite the presence of the magnetic field, the contact(s) (1) is (are) then in its (their) first contact state as long as the seismic mass (2) remains in said extreme position, and
+ that, at points distant from said extreme position, the seismic mass (2) does not constitute a magnetic shunt, or no longer constitutes one that is effective to the same extent, so that the contact(s) (1) is(are) then controlled in its (their) other contact state under the effect of the magnetic field,
characterized
- in that the magnet (4) forms the guide member (5) or is rigidly connected to the guide member (5),
- in that the magnet (4) is magnetized more or less perpendicularly to the direction in which the seismic mass (2) can move, and
- in that the contact(s) (1) is(are) arranged more or less near a frontal face of the guide member (5).

2. Sensor according to Patent Claim 1, characterized in that
- locally the strength of magnetization of the guide member (5) along the direction of movement of the seismic mass (2) is selected so that during the movement of the seismic mass (2) from its second extreme position to its first one
+ the magnetic field component flowing through the seismic mass (2) constantly increases,
+ and the magnetic flux flowing through the contact(s) (1) constantly decreases.

3. Sensor according to Patent Claim 1 or 2, characterized in that
- locally the strength of magnetization of the guide member (5) along the direction of movement of the seismic mass (2) is selected so that during movement of the seismic mass (2) along the guide member (5), the magnetic field component flowing through the seismic mass (2) in each case has a sudden change in strength at a point between the extreme positions of the seismic mass (2).

4. Sensor according to Patent Claim 3, characterized in that
- the sudden change in strength is caused by such a geometric design of the guide member (5) that the magnetic flux (B, B1, B11, B12) through the contact(s) (1) changes suddenly as soon as the seismic mass (2) moves past said point.

5. Sensor according to one of the preceding patent claims, characterized in that
- the contact pressure (F) is generated at least largely by the magnetic flux flowing through the seismic mass (2).

6. Sensor according to one of the preceding patent claims, characterized in that
- the seismic mass (2) is made at least partially of electrically conductive material.

## Revendications

1. Détecteur d'un accident de la circulation destiné à un système de protection des occupants d'un véhicule, comportant
- une masse sismique (2) magnétique douce,
+ qui peut se déplacer entre deux positions d'extrémité le long d'un axe de guidage d'un corps de guidage (5) guidant la masse sismique (2)
+ et qui est normalement repoussée dans une première position d'extrémité par une force de pression, cette force de pression se relâchant ou étant vaincue lors d'une accélération ou d'une décélération agissant plus ou moins en direction de l'axe de guidage, de telle sorte que la masse sismique (2) se déplace alors vers une seconde position d'extrémité,
- un aimant (4) qui se distingue de la masse sismique (2) et dont le champ magnétique est plus ou moins fortement déformé par la masse sismique (2) en fonction de la position de cette dernière,
- au moins un contact (1) pouvant être commandé par le champ magnétique de l'aimant (4), le flux magnétique passant dans le contact (1)/les contacts (1) dépendant de façon sensible de la position de la masse sismique (2), et
- une disposition du contact (1)/des contacts (1) et de la masse sismique (2) telle que, dans une première de ses deux positions d'extrémité, cette dernière constitue un shunt magnétique fortement actif éloignant dans une large mesure le champ magnétique du contact (1) pour le diriger vers la masse sismique (2), de sorte que
+ malgré la présence du champ magnétique, le contact (1)/les contacts (1) est/sont alors dans son/leur premier état de contact tant que la masse sismique (2) reste dans cette position d'extrémité, et
+ à des endroits éloignés de cette position d'extrémité, la masse sismique (2) ne constitue pas un shunt magnétique - ou un shunt magnétique qui n'est plus si actif - , de sorte que le contact (1)/les contacts (1) est/sont alors commandé(s) dans son/leur autre état de contact sous l'effet du champ magnétique,
caractérisé par le fait que
- l'aimant (4) forme le corps de guidage (5) ou est rigidement relié au corps de guidage (5),
- l'aimant (4) est magnétisé plus ou moins perpendiculairement par rapport à la direction dans laquelle la masse sismique (2) peut se déplacer, et
- le contact (1)/les contacts (1) est/sont disposé(s) à proximité plus ou moins immédiate d'une face frontale du corps de guidage (5).

2. Détecteur selon la revendication 1,
caractérisé par le fait que,
- localement, l'intensité de la magnétisation du corps de guidage (5) le long de la direction de déplacement de la masse sismique (2) est choisie de telle sorte que, lorsque la masse sismique (2) se déplace de sa seconde position d'extrémité vers la première
+ la composante du champ magnétique circulant dans la masse sismique (2) augmente en permanence
+ et le flux magnétique traversant le contact (1)/les contacts (1) diminue en permanence.

3. Détecteur selon la revendication 1 ou 2,
caractérisé par le fait que,
- localement, l'intensité de la magnétisation du corps de guidage (5) le long de la direction de déplacement de la masse sismique (2) est choisie de telle sorte que, lorsque la masse sismique (2) se déplace le long du corps de guidage (5), la composante du champ magnétique traversant la masse sismique (2) présente une brusque variation d'intensité à un endroit situé entre les positions d'extrémité de la masse sismique (2).

4. Détecteur selon la revendication 3,
caractérisé par le fait que,
- la brusque variation d'intensité est provoquée par une forme géométrique du corps de guidage (5) telle que le flux magnétique (B, B1, B11, B12) traversant le contact (1)/les contacts (1) varie brusquement dès que la masse sismique (2) passe à cet endroit.

5. Détecteur selon l'une quelconque des revendications précédentes,
caractérisé par le fait que,
- la force de pression (F) est engendrée, au moins dans une large mesure, par le flux magnétique traversant la masse sismique (2).

6. Détecteur selon l'une quelconque des revendications précédentes,
caractérisé par le fait que,
- la masse sismique (2) est constituée, au moins partiellement, d'un matériau conducteur de l'électricité.
